# EUROPÄISCHE PATENTSCHRIFT

(11) **EP 0 898 034 B1**
(45) Veröffentlichungstag und Bekanntmachung des Hinweises auf die Patenterteilung: **10.08.2005**
(21) Anmeldenummer: 98113481.0
(22) Anmeldetag: 20.07.1998
(51) Int. Cl.: E05D 5/02, E05D 5/08

(54) **Scharnier**
Hinge
Charnière

(30) Priorität: 20.08.1997 DE 29714874 U
(43) Veröffentlichungstag der Anmeldung: 24.02.1999
(73) Patentinhaber: Hettich-ONI GmbH & Co. KG, 32602 Vlotho-Exter (DE)
(72) Erfinder: Schnelle, Manfred, 32278 Kirchlengern (DE)
(74) Vertreter: Stracke, Alexander, Dipl.-Ing.

(56) Entgegenhaltungen:
- EP-A- 0 400 291
- DE-A- 19 518 450
- DE-C- 19 618 043

## Beschreibung

Die vorliegende Erfindung betrifft ein Scharnier, bestehend aus einem mit einer etwa U-förmigen Aussparung versehenen Scharniertopf und einem in der Aussparung schwenkbar gelagerten Scharnierarm zur Festlegung an einem Strangprofil, insbesondere einem Hohlkammerprofil, wobei der Scharniertopf an seinen die U-förmige Aussparung begrenzenden Schenkeln mit parallel zur Schwenkachse des Scharnierarmes verlaufenden und von Schrauben durchtretenen Klemmflanschen ausgestattet ist, deren Gewindezapfen jeweils eine mit Innengewinde versehene Ankerscheibe durchtreten, wobei die Klemmflansche bei befestigten Scharnier auf den Außenflächen eines zur Aufnahme des Scharniertopfes durchbrochenen Profilsteges und die Ankerscheiben auf den Innenflächen des entsprechenden Profilsteges aufliegen.

Ein Scharnier der gattungsgemäßen Art ist beispielsweise aus der DE-A 195 18 450 bekannt.

Das bekannte Scharnier kann praktisch durch Klemmwirkung an einem Profilsteg eines Strangprofiles, insbesondere eines Hohlkammerprofiles, festgelegt werden. Dabei wird das Scharnier im Bereich seiner beiden Klemmflansche durch die Schrauben und die darauf aufgeschraubten Ankerscheiben durch Festklemmen an einem Profilsteg befestigt.

Die Schrauben mit den Ankerscheiben können in einer Vormontagestellung am Scharnier selbst vormontiert sein. Das Strangprofil, insbesondere in Form eines Hohlkammerprofiles, bedarf lediglich einer entsprechenden Aussparung zur Aufnahme des Scharniertopfes, in die dann der Scharniertopf zunächst derart eingesetzt wird, dass die Ankerscheiben, die auf den Schrauben vormontiert sind, schon auf der Seite des Profilsteges liegen, auf dem sie in Montagestellung aufgeklemmt sind. Zur endgültigen Festlegung werden dann die Schrauben betätigt und dadurch die Ankerscheiben auf die Rückseite oder Innenfläche des für die Festklemmung vorgesehenen Profilsteges aufgeklemmt.

Der vorliegenden Erfindung liegt die Aufgabe zugrunde, ein Scharnier der gattungsgemäßen Art so zu gestalten, dass alle für dessen Festlegung an einem Strangprofil, insbesondere einem Hohlkammerprofil, benötigten Bauteile in einer Vormontagestellung am Scharnier selbst angebracht sind und dass die Montage am Strangprofil, insbesondere an einem Hohlkammerprofil, bequem und einfach durchführbar ist.

Diese Aufgabe wird bei einem Scharnier der gattungsgemäßen Art dadurch gelöst, dass der Scharniertopf an seinen den beiden Schrauben benachbarten Gehäuseflanken mit Abschrägungen versehen ist, welche von den Klemmflanschen ausgehend in Richtung der Mittelachse des Scharniertopfes geneigt verlaufen.

Das leicht in eine Vormontagestellung an einem Strangprofil ansetzbares Scharnier erfährt beim Anziehen der Schrauben eine Selbstausrichtung oder Selbstzentrierung durch die besagten Abschrägungen der besagten Gehäuseflanken, so dass auch bei einer unglücklichen Vormontageposition der Schrauben ein bequemes Festlegen des Scharnieres an einem Strangprofil möglich ist.

Die Ankerscheiben weisen vorzugsweise einen rechteckigen oder quadratischen Grundriss auf.

Dabei ist die Diagonale vorzugsweise so bemessen, dass ein Mitdrehen der Ankerscheiben beim Betätigen der Schrauben durch Anlage der Ankerscheiben am Scharniertopf verhindert wird.

In den beigefügten Zeichnungen ist ein bevorzugtes Ausführungsbeispiel der Erfindung dargestellt, welches im folgenden näher beschrieben wird.

Es zeigen:
- Figur 1: eine perspektivische Darstellung eines erfindungsgemäßen Scharnieres sowie eines Hohlprofiles, an dem das Scharnier festgelegt werden soll,
- Figur 2: eine perspektivische Darstellung des am Hohlprofil festgelegten Scharnieres, wobei aus Gründen der Übersichtlichkeit der Scharnierarm des Scharnieres nicht dargestellt ist,
- Figur 3: eine perspektivische Darstellung des am Hohlkammerprofil festgelegten Scharnieres in einer etwa in Richtung der Längsachse des Hohlprofiles verlaufenden Blickrichtung,
- Figur 4: einen Schnitt durch den in das Hohlkammerprofil eingesetzten Scharniertopf in der Ebene der für die Festlegung vorgesehenen Schrauben.

In Figur 1 ist mit dem Bezugszeichen 1 insgesamt ein Scharnier bezeichnet, welches im wesentlichen aus einem Scharniertopf 2 und einem daran schwenkbar gelagerten Scharnierarm 3 besteht.

Der Scharniertopf 2 ist mit einer etwa U-förmigen Aussparung 4 versehen. Innerhalb dieser Aussparung 4 ist der Scharnierarm 3 in an sich bekannter und deshalb nicht weiter dargestellten Weise schwenkbar gelagert.

Das gesamte Scharnier 1 ist vorgesehen zur Festlegung an einem Strangprofil, insbesondere einem Hohlkammerprofil 5, so wie in dem dargestellten Ausführungsbeispiel gezeigt.

Das Hohlkammerprofil 5 wird zur Aufnahme des Scharniertopfes 2 mit einer Aussparung 6 versehen, in die der Scharniertopf 2 eingesetzt werden kann.

Ein Profilsteg 7 des Hohlkammerprofiles 5 wird durch diese Aussparung 6 unterbrochen.

Der Scharniertopf 2 des Scharnieres 1 ist an seinen die U-förmige Aussparung 4 seitlich begrenzenden Schenkeln mit parallel zur Schwenkachse des Scharnierarmes 3 verlaufenden Klemmflanschen 8 ausgestattet. Diese Klemmflansche 8 werden von Schrauben 9 durchtreten, auf deren Gewindebolzen 10 jeweils eine Ankerscheibe 11 mit einem Innengewinde aufgeschraubt ist.

Im montierten Zustand liegen die Klemmflansche 8 auf den Außenflächen des Profilsteges 7 auf, während die Ankerscheiben 11 durch die Schrauben 10 gegen die Innenfläche des entsprechenden Profilsteges 7 festgezogen werden. Dadurch wird das gesamte Scharnier 1 durch Klemmwirkung am Profilsteg 7 befestigt. Die Montagestellung oder Befestigungsstellung ist in Figur 3 und in Figur 4 in der rechten Bildecke dargestellt.

In Figur 4 ist in der linken Bildhälfte die Vormontagestellung gezeigt. Diese Stellung ist dadurch gekennzeichnet, daß die jeweilige Ankerscheibe 11 geringfügig auf den jeweiligen Gewindezapfen 10 aufgeschraubt ist. In dieser Stellung, die sich auch aus Figur 1 ergibt, besteht die Möglichkeit, den Scharniertopf 2 mit den für die Befestigung benötigten Schrauben 9 und den Ankerscheiben 11 in die Aussparung 6 des Hohlprofiles 5 einzuführen, so daß dann die Position eingenommen wird, die sich aus Figur 4, linke Bildhälfte, ergibt. Dabei ist in Figur 4, linke Bildhälfte, eine Stellung der Schraube 10 gezeigt, die von der endgültigen Befestigungsposition (siehe rechte Bildhälfte) noch deutlich abweicht. Durch Betätigen der Schraube 9 wird nun die Ankerscheibe 11 bis zur endgültigen Anlage an der Innenfläche des Profilsteges 7 angezogen. Dabei richtet sich dann die Schraube 9 auch in der Weise aus, daß sie mit ihrer Längsachse lotrecht zur Befestigungsebene verläuft, so wie in der rechten Bildhälfte in Figur 4 dargestellt.

Diese Selbstausrichtung oder Selbstzentrierung wird so unterstützt, daß der Scharniertopf 2 an seinen den beiden Schrauben 9 benachbarten Gehäuseflanken mit Abschrägungen 12 versehen ist, welche von den Klemmflanschen 8 ausgehend in Richtung der Mittelachse des Scharniertopfes 2 geneigt verlaufen.

Sofern sich also beim Einsetzen des Scharniertopfes 2 in die Aussparung 6 des Hohlprofiles 5 die der linken Bildhälfte der Figur 4 entsprechende Vormontageposition der Schrauben 9 ergeben sollte, wird die Ausrichtung der Schrauben 9 durch Entlanggleiten der Ankerscheiben 11 längs der Abschrägungen 12 im oben beschriebenen Sinne unterstützt.

Dies bedeutet, daß beim Einsetzen und Befestigen des Scharnieres in die entsprechende Aussparung 6 eines Hohlprofiles 5 keine besondere Aufmerksamkeit erforderlich ist, es ist lediglich darauf zu achten, daß in der Vormontageposition die Ankerscheiben 11 auf der der Anlagefläche der Klemmflansche 8 gegenüberliegenden Seite des Profilsteges 7 liegen.

In der endgültig festgelegten Position wird durch den Scharniertopf 2 und dessen Klemmflansche 8 die Aussparung 6 des Hohlkammerprofiles 5 vollkommen geschlossen.

Die Ankerscheiben 11 weisen vorzugsweise eine rechteckige oder quadratische Grundfläche auf, wobei deren Diagonale vorzugsweise so bemessen ist, daß ein Mitdrehen der Ankerscheiben 11 beim Betätigen der Schrauben 9 durch Anlage der Ankerscheiben 11 am Scharniertopf 2 in jedem Falle verhindert wird.

## Patentansprüche

1. Scharnier (1), bestehend aus einem mit einer etwa U-förmigen Aussparung (4) versehenen Scharniertopf (2) und einem in der Aussparung (4) schwenkbar gelagerten Scharnierarm (3), zur Festlegung an einem Strangprofil, insbesondere einem Hohlkammerprofil (5), wobei der Scharniertopf (2) an seinen die U-förmige Aussparung (4) begrenzenden Schenkeln mit parallel zur Schwenkachse des Scharnierarmes (3) verlaufenden und von Schrauben (9) durchtretenen Klemmflanschen (8) ausgestattet ist, deren Gewindezapfen (10) jeweils eine mit Innengewinde versehene Ankerscheibe (11) durchtreten, wobei die Klemmflansche (8) bei befestigten Scharnier (1) auf den Außenflächen eines zur Aufnahme des Scharniertopfes (2) durchbrochenen Profilsteges (7) und die Ankerscheiben (11) auf den Innenflächen des entsprechenden Profilsteges (7) aufliegen, **dadurch gekennzeichnet, dass** der Scharniertopf (2) an seinen den beiden Schrauben (9) benachbarten Gehäuseflanken mit Abschrägungen (12) versehen ist, welche von den Klemmflanschen (8) ausgehend in Richtung der Mittelachse des Scharniertopfes (2) geneigt verlaufen.

2. Scharnier nach Anspruch 1, **dadurch gekennzeichnet, dass** die Ankerscheiben (11) einen rechteckigen oder quadratischen Grundriss aufweisen.

## Claims

1. Hinge (1), comprising a hinge cup (2), which is provided with an approximately U-shaped cutout. (4), and a hinge arm (3), which is mounted pivotably in the cutout (4), for securing on an extruded profile, in particular a hollow chamber profile (5), the hinge cup (2), on its limbs bounding the U-shaped cutout (4), being equipped with clamping flanges (8), which run parallel to the pivot axis of the hinge arm (3) and have screws (9) passing through them and the threaded pins (10) of which each pass through an anchoring disc (11), which is provided with an internal thread, the clamping flanges (8), when the hinge (1) is fixed, resting on the outer surfaces of a profile web (7), which is cut open in order to receive the hinge cup (2), and the anchoring discs (11) resting on the inner surfaces of the corresponding profile web (7), **characterized in that** the hinge cup (2) is provided on its housing flanks, which are adjacent to the two screws (9), with bevels (12) which run in an inclined manner from the clamping flanges (8) in the direction of the central axis of the hinge cup (2).

2. Hinge according to Claim 1, **characterized in that** the anchoring discs (11) have a rectangular or square horizontal projection.

## Revendications

1. Charnière (1), constituée d'une partie creuse (2) pourvue d'un évidement (4) approximativement en forme de U, et d'un bras de charnière (3) monté pivotant dans l'évidement (4), destinée à être fixée sur un profilé extrudé, en particulier sur un profilé à chambre creuse (5), la partie creuse (2) étant équipée, sur ses ailes qui délimitent l'évidement (4) en forme de U, de branches de blocage (8) parallèles à l'axe de pivotement du bras de charnière (3) et traversées par des vis (9), dont les goupilles filetées (10) traversent chacune une plaque d'ancrage (11) pourvue de taraudages, les branches de blocage (8), lorsque la charnière (1) est fixée, reposant sur les surfaces extérieures d'une barre profilée (7) ajourée pour recevoir la partie creuse (2), et les plaques d'ancrage (11) reposant sur les surfaces intérieures de la barre profilée (7) correspondante, **caractérisée en ce que** la partie creuse (2), sur ses flancs de boîtier qui sont adjacents aux deux vis (9), présente des chanfreins (12) qui s'étendent de façon oblique, à partir des branches de blocage (8), en direction de l'axe médian de la partie creuse (2) de la charnière.

2. Charnière selon la revendication 1, **caractérisée en ce que** les plaques d'ancrage (11) sont rectangulaires ou carrées, en projection horizontale.
